# EUROPÄISCHE PATENTSCHRIFT

(11) **EP 0 474 135 B1**
(45) Veröffentlichungstag und Bekanntmachung des Hinweises auf die Patenterteilung: **02.03.1994**
(21) Anmeldenummer: 91114644.7
(22) Anmeldetag: 30.08.1991
(51) Int. Cl.: E01B 2/00, E01D 19/12

(54) **Bahnoberbau mit einer Vorrichtung zur Befestigung von Gleisschwellen, insbesondere auf Brückentafeln von Stahl- oder Betonbrücken**
Track superstructure with an installation for fastening railway sleepers, especially to steel or concrete bridgedecks
Superstructure de voie avec dispositif de fixation des traverses des voies ferrées, particulièrement sur tabliers des ponts en béton ou acier

(30) Priorität: 01.09.1990 DE 4027734
(43) Veröffentlichungstag der Anmeldung: 11.03.1992
(73) Patentinhaber: Beecken, Gerhard, D-21442 Toppenstedt (DE)
(72) Erfinder: Beecken, Gerhard, D-21442 Toppenstedt (DE)
(74) Vertreter: Effert, Udo, Dipl.-Ing.

(56) Entgegenhaltungen:
- DE-A- 2 926 658

## Beschreibung

Die Erfindung betrifft einem Bahnoberbau mit einer Vorrichtung zur Befestigung von Gleisschwellen gemäß Oberbegriff des Anspruchs 1.

Es ist bekannt, bei Brücken das Gleisrost, d.h. die Schienen und Schwellen, auf der Brückentafel in aufwendiger Weise in einem Schotterbett oder auf separaten Betonoberbaukonstruktionen zu lagern. Schotter und Betonoberbaukonstruktion belasten die Brücke erheblich. Die bisherige Bauweise bedingt eine relativ große Baulänge der Schwellen, nämlich etwa 230 bis 260 cm, und erfordert aufgrund der Unterkonstruktion eine nicht unwesentliche Bauhöhe.

Durch die DE-A-2926658 ist ein schotterloser Bahnoberbau mit auf einem Tragwerk befestigten Schwellen bekannt. Die Schwellen befinden sich beidendig in Stahltrögen, die über eine Ausgleichsschicht auf dem Tragwerk aufliegend befestigt sind. Der Stahltrog besteht aus einer Grundplatte und drei vertikalen Aufkantungen, die das Schwellenende von drei Seiten umfassen. Vom Stahltrog stehen horizontale taschen mit löchern ab, durch welche am Tragwerk befestigte vertikale Schraubbolzen hindurchragen. Ferner sind am Stahltrog die Schwelle übergreifende Niederhalter lösbar befestigt. Diese Niederhalter sind als abgewinkelte Bleche ausgebildet.

Die Aufgabe der vorliegenden Erfindung besteht darin, einem Bahnoberbau der eingangs genannten Art so auszubilden, daß eine direkte Auflagerung des Gleisrostes auf der Brückentafel möglich ist und die Nachteile der bisherigen Bauweise vermieden werden.

Diese Aufgabe wird durch die Ausbildung gemäß Kennzeichen des Anspruchs 1 gelöst.

Vorteilhafte und zweckmäßige Weiterbildungen der erfindungsgemäßen Aufgabenlösung sind in den Unteransprüchen gekennzeichnet. Die erfindungsgemäße Aufgabenlösung ermöglicht eine direkte Auflagerung des Gleisrostes auf der Brückentafel. Es entfallen die sonst üblichen Zwischenkonstruktionen zwischen Schwellenunterkante und Brückentafel. Es kann somit Höhe eingespart werden, und die Brückenkonstruktion kann leichter ausgeführt werden. Die Länge der Schwellen kann auf ca. 170 bis 180 cm verringert werden, weil kein Überstand mehr benötigt wird. Der bauliche Aufwand wird insgesamt verringert. Die erfindungsgemäße Vorrichtung ist gleichermaßen bei Stahl-, Beton- und Kunststoffschwellen anwendbar. Sie ist auch sehr gut verwendbar im Tunnelbau, weil erheblich an Höhe gespart wird.

Die Erfindung soll nachfolgend anhand der beigefügten Zeichnung näher erläutert werden.

Es zeigt
- Fig. 1: eine erste Ausführungsform eines Bahnoberbaus mit einer Vorrichtung zur Befestigung einer Stahlschwelle auf einer Brückentafel im Schnitt,
- Fig. 2: eine Draufsicht auf die Vorrichtung nach Fig. 1,
- Fig. 3: eine Betonschwelle zur Verwendung mit der Vorrichtung nach Fig. 1 und Fig. 2,
- Fig. 4: die Betonschwelle nach Fig. 3 in der Vorderansicht,
- Fig. 5: eine zweite Ausführungsform eines Bahnoberbaus mit einer Vorrichtung zur Befestigung einer Stahlschwelle auf einer Brückentafel im Schnitt,
- Fig. 6: eine Draufsicht auf eine Vorrichtung nach Fig. 3,
- Fig. 7: einen Schnitt A-A durch die Vorrichtung nach Fig. 6,
- Fig. 8: eine Betonschwelle zur Verwendung mit der Vorrichtung nach Fig. 5 und 6 und
- Fig. 9: eine Vorrichtung nach Fig. 5 bzw. 6 mit einer Betonschwelle nach Fig. 8 in einem Schnitt entsprechend Fig. 7

Gleiche Bauteile der Vorrichtung sind in der Zeichnung mit den gleichen Bezugszeichen versehen.

Die Fig. 1, 2, 5, 6, 7 und 9 der Zeichnung zeigen einen Bahnoberbau mit einer Vorrichtung 2 zum Befestigen einer Schwelle 4 auf einer Brückentafel 6.

Die Schwelle 4 ist in den Fig. 1, 2 und 5 bis 7 z. B. eine Y-Stahlschwelle 8 und in den Fig. 3, 4, 8 und 9 eine Beton- oder Kunststoffschwelle 10 mit trapezförmigem Querschnitt. Die Schwelle 4 besitzt unterseitig beidendig eine Klemmleiste 12, die im Falle der Stahlschwelle 8 durch Fortsetzungen des unteren Profilbalkens 9 gebildet werden. Bei der Betonschwelle 10 werden die Klemmleisten 12 durch den überstehenden Rand von Stahlauflagerplatten 14 gebildet, die in der Unterseite der Betonschwelle verankert sind. Im Falle einer Kunststoffschwelle können die beidendigen Klemmleisten angeformt oder Metalleisten sein.

Je nach Erfordernis kann die Stahlauflagerplatte 14 die Breite der Schwellenunterseite haben, schmaler als die Schwellenunterseite ausgebildet sein (vgl. Fig. 2) oder seitlich der Schwelle einseitig (vgl. Fig. 2 gestrichelt dargestellt) oder beidseitig (vgl. Fig. 9) überstehend ausgebildet sein.

Die Vorrichtung 2 umfaßt eine rechteckförmige Rippenplatte 16 mit einer quer zur Schwelle 4 verlaufenden, nach oben zeigenden Rippe 18, die an einem Ende beabstandet zum Rand der Rippenplatte 16 angeordnet ist und als Anschlag und zur Befestigung der Klemmleisten 12 der Schwelle 4 dient. Die Rippenplatte 16 ist seitlich beiderseits der Rippe 18 mit Langlöchern 20 ausgestattet, die eine Seitenkorrektur ermöglichen und über die die Rippenplatte mit Hilfe von Dübeln 22 und Schrauben 24 unter Verwendung einer Unterlegplatte 26 und eines Federringes 28 mit der Brückentafel 6 verbindbar ist, wenn diese aus Beton besteht. Bei einer Stahl-Brückentafel wird die Rippenplatte 16 vorzugsweise mit der Brückentafel verschweißt.

Die Rippenplatte 16 weist ferner zwei seitliche Führungsrippen 30, 32 auf, die senkrecht zur Rippe 18 verlaufen, mit Abstand vor der Rippe 18 enden und einen Abstand voneinander aufweisen, der um das Doppelte eines maximalen, der maximalen Brückendehnung entsprechenden Verschiebung V größer ist als die Breite S der Schwelle, vgl. Fig. 2.

Die Führungsrippen 30, 32 dienen zur seitlichen Halterung und Führung einer Gleitplatte 34, die sich unterhalb der Schwelle 4 befindet. Die Gleitplatte 34 hat vorzugsweise T-Form, dergestalt, daß der T-Balken 36 mit seinen seitlichen Teilen zwischen der Rippe 18 und den seitlichen Führungsrippen 30, 32 angeordnet ist. Diese Gleitplatte besteht vorzugsweise aus einem geeigneten Kunststoff oder einem geeigneten Metall.

Wenn ein Höhenausgleich oder eine Höhenkorrektur erforderlich ist, kann die Gleitplatte 34 noch mit Ausgleichsplatten 38 unterlegt werden, die z. B. aus Kunststoff o. ä. bestehen können, wie dies in den Fig. 1, 5, 7 und 9 eingezeichnet ist, und die ebenfalls T-Form haben können. Elastische Zwischenlagen können angeordnet werden. Die Höhe der Führungsrippen (30, 32) ist größer als die Gesamthöhe H der Gleitplatte 34 und der Ausgleichsplatten 38 und beträgt bspw. H + 10 mm und überlappt somit wenigstens teilweise die Auflageplatte 14 bzw. die untere Schwellenkante.

Auf der ganzen Brückentafel und zwischen der Rippenplatte 16 und der Brückentafel 6 kann noch eine Isolierung 40 als Schutz für die Brückentafel vorgesehen werden. Diese Isolierung 40 dient zum Schutz gegen Eindringen von Wasser und Feuchtigkeit in den Beton und somit gegen Verwitterung bwz. als Korrisionsschutz bei Stahl-Brückentafeln.

Die Schwelle 4 wird an der Rippe 18 mit Hilfe eines etwa C-förmigen, auf die Rippe aufsetzbaren Klemmprofils 42 befestigt, dessen einer Schenkel 44 auf die Klemmleiste 12 und dessen anderer äußerer Schenkel 46 außen gegen die Rippe 18 gepreßt wird. Der äußere Schenkel 46 weist an seinem freien Ende eine kurze zur Rippe 18 zeigende, für die Anlage an der Rippe vorgesehene Abwinklung 47 auf. Die Länge des auf die Klemmleiste drückenden Schenkels 44 ist wenigstens gleich der Differenz aus Höhe der Rippe 18 und Dicke der Klemmleiste. Der äußere Schenkel 46 kann um die Dicke der Klemmleiste länger ausgebildet sein als der auf die Klemmleiste drückende Schenkel 44. Hierdurch und durch die Abwinklung 47 ist es möglich, nur ein Grundklemmprofil für alle Höhen der Rippe 18 zu verwenden. Das Klemmprofil kann damit für jede Anzahl von zwischen Klemmleiste und Rippenplatte vorgesehenen Platten eingesetzt werden. Die Befestigung des Klemmprofils 42 erfolgt mit Hilfe von Doppelkopfschrauben (Hakenschrauben) 48. Das Bezugszeichen 50 bezeichnet einen Federring. Die Fig. 2 zeigt die Verwendung zweier solcher Doppelkopfschrauben (Hakenschrauben) 48.

Falls erforderlich, kann auf der Klemmleiste 12 noch eine Gleitschicht 52 vorgesehen werden.

Die Befestigung der Schwelle 4 am anderen, nicht dargestellten Ende erfolgt analog wie oben beschrieben.

Für die Befestigung einer Schiene steht der mit B bezeichnete Bereich der Schwelle 4 zur Verfügung, vgl. Fig. 1.

Um eine Sicherung des Gleisrostes gegen extreme Verschiebungen der Schwelle, z. B. infolge Schienenbruchs zu erzielen, können die seitlichen Führungsrippen 30, 32 am freien Ende einwärts gerichtete Abkantungen 56, 58 aufweisen und kann die Stahlauflagerplatte 14 beidseitig der Betonschwelle 10 mit Teilen 60, 62 so weit überstehen und kann der untere Profilbalken der Stahlschwelle 8 nach außen um Teile 64, 66 so weit verbreitert sein, daß bei extremen Verschiebungen der Schwelle die Teile 60, 62, 64, 66 sicher unter die Abkantungen 56, 58 greifen. Der Abstand der Abkantungen 56, 58 von der Rippenplatte 14 ist größer als die Gesamthöhe von Gleitplatte, Ausgleichsplatten, eventuellen elastischen Zwischenlagern und Profilbalken oder Auflagerplatten.

Die lichte Weite L zwischen den Abkantungen 56, 58 ist dabei größer zu wählen als die Breite S der Stahlschwelle 8 bzw. des Profilbalkens der Stahlschwelle oder größer zu wählen als die Breite S der Stahlauflagerplatte 14, damit die Schwelle nach oben herausnehmbar ist. Die lichte Weite L kann beispielsweise ≧ S+2x1 cm betragen, vgl. Fig. 6, 7, 9.

Anstelle des Klemmprofils 42 kann auch ein entsprechend geformter Federbügel eingesetzt werden.

Die Auflagerung der Rippenplatte 16 ist auf allen Baumaterialien der Brücke 6 möglich. Insbesondere ist eine direkte Auflagerung auf Stahl oder Holz, direkte Auflagerung auf Beton, auf den konstruktiven Beton, auf einen Ausgleichs- oder Schutzbeton, auf aufbetonierten Betonrippen oder Einzelauflagern, eine Auflagerung auf eine Ausgleichsschicht, z. B. Sylomer (R) 68, vgl. Fig. 9, auf einem Aus gleichsmörtel 70, vgl. Fig. 7 oder eine Auflagerung bestehend aus einer Kombination einzelner oder mehrerer der vorgenannten Baumaterialien möglich.

## Patentansprüche

1. Bahnoberbau mit auf einem Tragwerk, insbesondere auf Brückentafeln von Stahl-, Holz- oder Betonbrücken, befestigten Gleisschwellen (4) und wenigstens einen auf dem Tragwerk angebrachten Rippenplatte (16), die eine quer zur Schwelle verlaufende oberseitige Rippe aufweist (18), wobei die Schwelle mit Hilfe einer auf der Rippe aufsetzbaren Klemmvorrichtung (42, 48) auf der Rippenplatte fixierbar ist, **dadurch gekennzeichnet**, daß die Schwelle unterseitig beidendig mit einer Klemmleiste (12) versehen ist, die mit Hilfe der auf der Rippe (18) aufsetzbaren Klemmvorrichtung (42, 48) auf der Rippenplatte (16) fixierbar ist.

2. Bahnoberbau nach Anspruch 1, **dadurch gekennzeichnet**, daß die Rippenplatte (16) Seitenkorrekturen ermöglichende Langlöcher (20) für eine Schrauben/Dübelverbindung mit einer Beton-Brückentafel (6) aufweist.

3. Bahnoberbau nach Anspruch 1, **dadurch gekennzeichnet**, daß die Rippenplatte (16) mit einer Stahl-Brückentafel (6) direkt verschweißt oder durch auf die Stahl-Brückentafel durch auf die Stahl-Brückentafel aufgeschweißte Schrauben verbunden ist.

4. Bahnoberbau nach einem der Ansprüche 1 bis 3, **dadurch** **gekennzeichnet**, daß zwischen Rippenplatte (16) und Schwelle (4) eine Gleitplatte (34) angeordnet ist.

5. Bahnoberbau nach Anspruch 4, **dadurch gekennzeichnet**, daß zwischen Gleitplatte (34) und Brückentafel (6) wenigstens eine Ausgleichsplatte (38) zur Höhenkorrektur einlegbar ist.

6. Bahnoberbau nach Anspruch 5, **dadurch gekennzeichnet**, daß wenigstens eine elastische Zwischenlage vorgesehen ist.

7. Bahnoberbau nach einem der vorhergehenden Ansprüche, **dadurch gekennzeichnet**, daß die Rippenplatte (16) seitliche Führungsrippen (30, 32) aufweist, deren Abstand voneinander größer ist als die Breite (S) der Schwelle (4) und deren Höhe größer ist als die Gesamthöhe der Gleitplatte (34) und der Ausgleichsplatten (38).

8. Bahnoberbau nach Anspruch 1, **dadurch gekennzeichnet**, daß die Klemmleiste (12) bei einer Stahlprofilschwelle durch eine Verlängerung des unteren Profilbalkens (Flansch) (9) bzw. der unteren Profilseite, bei einer Kunststoffschwelle durch eine angeformte leistenförmige Nase oder eine befestigte Metallauflagerplatte und bei einer Betonschwelle durch einen überstehenden Teil einer mit der Unterseite der Betonschwelle verankerten Stahl-Auflagerplatte (14) gebildet wird.

9. Bahnoberbau nach Anspruch 8, **dadurch gekennzeichnet**, daß der Profilbalken (9) oder die Metall- oder Stahlauflagerplatte (14) über die gesamte Breite der Schwellenunterseite, nur über einen Teil dieser Breite oder ein- oder beidseitig überstehend ausgebildet ist.

10. Bahnoberbau nach Anspruch 7, **dadurch gekennzeichnet**, daß die Führungsrippen (30, 32) beabstandet zur Rippe (18) angeordnet sind und die Gleitplatte (34) und/oder die Ausgleichsplatten (38) und/oder die elastischen Zwischenlagen T-förmig sind und der T-Balken dieser Platten zwischen den Führungsrippen (30, 32) und der Rippe (18) angeordnet ist.

11. Bahnoberbau nach Anspruch 1, **dadurch gekennzeichnet,** daß die Klemmvorrichtung ein etwa C-förmiges Klemmprofil (42) umfaßt, das mit seinem einen Schenkel (44) auf die Klemmleiste (12) und mit seinem anderen äußeren Schenkel (46) außen gegen die Rippe (18) der Rippenplatte (16) mit Hilfe von Klemmprofilbefestigungsmitteln (48) gepreßt ist.

12. Bahnoberbau nach Anspruch 11, **dadurch gekennzeich****net**, daß der äußere Schenkel (46) an seinem freien Ende eine kurze zur Rippe (18) zeigende, für die Anlage an der Rippe vorgesehene Abwinklung (47) aufweist,
daß die Länge des auf die Klemmleiste drückenden Schenkels (44) wenigstens gleich der Differenz aus Höhe der Rippe (18) und Dicke der Klemmleiste ist und
daß der äußere Schenkel (46) länger ist als der auf die Klemmleiste drückende Schenkel (44).

13. Bahnoberbau nach Anspruch 1 oder 12, **dadurch gekenn****zeichnet**, daß die Klemmleiste (12) oberseitig eine Gleitschicht (52) aufweist.

14. Bahnoberbau nach einem der vorhergehenden Ansprüche, **dadurch gekennzeichnet**, daß die Führungsrippen (30, 32) am oberen freien Ende einwärts zur Schwelle (4) gerichtete Abkantungen (56, 58) aufweisen.

15. Bahnoberbau nach einem der vorhergehenden Ansprüche, **dadurch gekennzeichnet,** daß die Metall- oder Stahlauflagerplatte (14) oder der untere Profilbalken (9) der Schwelle (4) eine Breite (S) aufweist, die kleiner ist als die lichte Weite (L) zwischen den Abkantungen (56, 58) der Führungsrippen (30, 32).

16. Bahnoberbau nach Anspruch 15, **dadurch gekennzeich-** **net**, daß die lichte Weite (L) zwischen den Abkantungen (56, 58) um wenigstens 2 cm größer ist als die Breite (S) der Schwelle (4).

17. Bahnoberbau nach Anspruch 14, **dadurch gekennzeich****net**, daß der Abstand der Abkantungen (56, 58) von der Rippenplatte (16) größer ist als die Gesamthöhe von Gleitplatte (34), Ausgleichsplatten (38), eventuellen elastischen Zwischenlagen und Profilbalken (9) oder Metall- oder Stahlauflagerplatte (14).

18. Bahnoberbau nach Anspruch 1, **dadurch gekennzeichnet**, daß die Klemmvorrichtung einen etwa C-förmigen Federbügel aufweist.

19. Bahnoberbau nach Anspruch 1, **dadurch gekennzeichnet,** daß eine Auflagerung der Rippenplatte (16) direkt auf Stahl, Holz oder Beton, auf konstruktivem Beton, auf einem Ausgleichs- oder Schutzbeton, auf aufbetonierten Betonrippen, auf Einzelauflagern, auf einer Ausgleichsschicht (z. B. Sylomer), auf einem Ausgleichsmörtel oder auf einer Kombination mehrerer der vorgenannten Materialien vorgesehen ist.

## Claims

1. Track superstructure having sleepers (4), which are secured on a supporting structure, more especially on bridging panels of steel, wood or concrete bridging members, and at least one ribbed plate (16), which is mounted on the supporting structure and has a rib (18) on its upper surface extending transversely relative to the sleeper, the sleeper being securable on the ribbed plate by means of a clamping device (42, 48), which is mountable on the rib, characterised in that the sleeper is provided on its lower surface at each end with a clamping bar (12), which is securable on the ribbed plate (16) by means of the clamping device (42, 48), which is mountable on the rib (18).

2. Track superstructure according to claim 1, characterised in that the ribbed plate (16) has elongate slots (20), which permit lateral corrections, for a screw-and-dowel connection to a concrete bridging panel (6).

3. Track superstructure according to claim 1, characterised in that the ribbed plate (16) is directly welded to a steel bridging panel (6) or is connected thereto by screws which are welded onto the steel bridging panel.

4. Track superstructure according to one of claims 1 to 3, characterised in that a sliding plate (34) is disposed between the ribbed plate (16) and the sleeper (4).

5. Track superstructure according to claim 4, characterised in that at least one compensating plate (38) for vertical correction is insertable between the sliding plate (34) and the bridging panel (6).

6. Track superstructure according to claim 5, characterised in that at least one resilient intermediate layer is provided.

7. Track superstructure according to one of the preceding claims, characterised in that the ribbed plate (16) has lateral guide ribs (30, 32), the spacing between said ribs being greater than the width (S) of the sleeper (4), and the height of said ribs being greater than the overall height of the sliding plate (34) and the compensating plates (38).

8. Track superstructure according to claim 1, characterised in that, in the case of a steel profile sleeper, the clamping bar (12) is formed by an extension of the lower profile bar (flange) (9), or respectively an extension of the lower profile side; in the case of a plastics material sleeper, it is formed by an integrally moulded strip-like projection or a fixed metal supporting plate; and, in the case of a concrete sleeper, it is formed by a protruding portion of a steel supporting plate (14) secured to the underside of the concrete sleeper.

9. Track superstructure according to claim 8, characterised in that the profile bar (9) or the metal or steel supporting plate (14) is configured to protrude beyond the entire width of the underside of the sleeper, to protrude only beyond a portion of this width or to protrude unilaterally or bilaterally.

10. Track superstructure according to claim 7, characterised in that the guide ribs (30, 32) are disposed at a spacing from the rib (18), and the sliding plate (34) and/or the compensating plates (38) and/or the resilient intermediate layers are T-shaped, and the T-shaped bar of these plates is disposed between the guide ribs (30, 32) and the rib (18).

11. Track superstructure according to claim 1, characterised in that the clamping device includes a substantially C-shaped clamping profile (42) which, with one of its arms (44), is pressed onto the clamping bar (12) and, with its other outer arm (46), is pressed externally towards the rib (18) of the ribbed plate (16) by means of clamping profile securing means (48).

12. Track superstructure according to claim 11, characterised in that, at its free end, the outer arm (46) has a short angular portion (47) pointing towards the rib (18) and being provided for abutment against the rib, in that the length of the arm (44) pressing upon the clamping bar is at least identical to the difference arising in the height of the rib (18) and the thickness of the clamping bar, and in that the outer arm (46) is longer than the arm (44) pressing upon the clamping bar.

13. Track superstructure according to claim 1 or 12, characterised in that the clamping bar (12) has a sliding layer (52) on its upper surface.

14. Track superstructure according to one of the preceding claims, characterised in that, at the upper free end, the guide ribs (30, 32) have bent-over portions (56, 58), which are orientated inwardly towards the sleeper (4).

15. Track superstructure according to one of the preceding claims, characterised in that the metal or steel supporting plate (14) or the lower profile bar (9) of the sleeper (4) has a width (S) which is smaller than the inside width (L) between the bent-over portions (56, 58) of the guide ribs (30, 32).

16. Track superstructure according to claim 15, characterised in that the inside width (L) between the bent-over portions (56, 58) is at least 2 cm greater than the width (S) of the sleeper (4).

17. Track superstructure according to claim 14, characterised in that the spacing between the bent-over portions (56, 58) and the ribbed plate (16) is greater than the overall height of the sliding plate (34), the compensating plates (38), any resilient intermediate layers and profile bars (9), or the metal or steel supporting plate (14).

18. Track superstructure according to claim 1, characterised in that the clamping device has a substantially C-shaped spring clip.

19. Track superstructure according to claim 1, characterised in that the ribbed plate (16) is supported directly on steel, wood or concrete, on structural concrete, on an expanded or protective concrete, on concrete-coated concrete ribs, on individual supports, on an expanded layer (e.g. Sylomer), on an expanded mortar or on a combination of a plurality of the above-mentioned materials.

## Revendications

1. Superstructure de voie avec des traverses (4) fixées en particulier sur les tabliers de ponts en acier, en bois ou en béton et au moins une plaque nervurée (16) disposée sur l'ouvrage portant, qui présente une nervure (18) perpendiculaire à la traverse, la traverse pouvant être fixée à l'aide d'un mécanisme de serrage (42, 48) sur la plaque nervurée, caractérisée en ce que la traverse est pourvue sur sa face inférieure aux deux extrémités d'une bande de serrage (12), qui peut être fixée sur la plaque nervurée (16) à l'aide du mécanisme de serrage (42, 48) qui peut être posé sur la nervure (18).

2. Superstructure de voie selon la revendication 1, caractérisée en ce que la plaque nervurée (16) présente des trous longitudinaux (20) permettant des corrections latérales pour une liaison par vis ou chevilles avec un tablier de pont en béton (6).

3. Superstructure de voie selon la revendication 1, caractérisée en ce que la plaque nervurée (16) est directement soudée à un tablier de pont (6) en acier ou lui est reliée par des vis soudées sur le tablier de pont en acier.

4. Superstructure de voie selon l'une quelconque des revendications 1 à 3, caractérisée en ce qu'une plaque de glissement (34) est disposée entre la plaque nervurée (16) et la traverse (4).

5. Superstructure de voie selon la revendication 4, caractérisée en ce qu'au moins une plaque de compensation (38) peut être posée entre la plaque de glissement (34) et le tablier du pont (6) pour corriger la hauteur.

6. Superstructure de voie selon la revendication 5, caractérisée en ce qu'il est prévu au moins une couche intercalaire élastique.

7. Superstructure de voie selon l'une quelconque des revendications précédentes, caractérisée en ce que la plaque nervurée (16) présente des guides latéraux (30, 32), dont l'écart est plus grand que la largeur (S) de la traverse (4) et dont la hauteur est plus grande que la hauteur totale de la plaque de glissement (34) et des plaques de compensation (38).

8. Superstructure de voie selon la revendication 1, caractérisée en ce que la bande de serrage (12) est formée par un prolongement de la barre de profilé inférieure (bride) (9) ou le côté inférieur du profilé si la traverse est en profilé d'acier, par un ergot en forme de bande moulé ou une plaque d'appui métallique fixée si la traverse est en plastique et par une partie en saillie d'une plaque d'appui (14) en acier ancrée à la face inférieure de la traverse en béton si la traverse est en béton.

9. Superstructure de voie selon la revendication s, caractérisée en ce que la barre de profilé (9) ou la plaque d'appui (14) en métal ou en acier est formée sur toute la largeur de la face inférieure de la traverse, seulement sur une partie de cette largeur, ou en saillie sur un côté ou les deux côtés.

10. Superstructure de voie selon la revendication 7, caractérisée en ce que les nervures de guidage (30, 32) sont disposées a distance de la nervure (18) et la plaque de glissement (34) et/ou les plaques de compensation (38) et/ou les couches intercalaires élastiques sont en forme de T et la barre du T de ces plaques est disposée entre les nervures de guidage (30, 32) et la nervure (18).

11. Superstructure de voie selon la revendication 1, caractérisée en ce que le mécanisme de serrage comprend un profilé de serrage (42) approximativement en forme de C, qui est pressé par l'un de ses bras (44) sur la bande de serrage (12) et par son autre bras extérieur (46) à l'extérieur contre la nervure (18) de la plaque nervurée (16) à l'aide de moyens de fixation du profilé de serrage (48).

12. Superstructure de voie selon la revendication 11, caractérisée en ce que le bras extérieur (46) présente à son extrémité libre une courte angulation (47) orientée vers la nervure (18) et prévue pour l'appui sur la nervure,
en ce que la longueur du bras (44) appuyant sur la bande de serrage est au moins égale à la différence entre la hauteur de la nervure (18) et l'épaisseur de la bande de serrage et
en ce que le bras extérieur (46) est plus long que le bras (44) qui appuie sur la bande de serrage.

13. Superstructure de voie selon la revendication 1 ou 12, caractérisée en ce que la bande de serrage (12) présente sur sa face supérieure une couche de glissement (52).

14. Superstructure de voie selon l'une quelconque des revendications précédentes, caractérisée en ce que les nervures de guidage (30, 32) présentent sur l'extrémité libre supérieure des chanfreins (56, 58) orientés vers l'intérieur en direction de la traverse (4).

15. Superstructure de voie selon l'une quelconque des revendications précédentes, caractérisée en ce que la plaque d'appui (14) en métal ou en acier ou la barre de profilé inférieure (9) de la traverse (4) présente une largeur (S) plus petite que la largeur libre (L) entre les chanfreins (56, 58) des nervures de guidage (30, 32).

16. Superstructure de voie selon la revendication 15, caractérisée en ce que la largeur libre (L) entre les chanfreins (56, 58) est plus grande d'au moins 2 cm que la largeur (S) de la traverse (4).

17. Superstructure de voie selon la revendication 14, caractérisée en ce que la distance entre les chanfreins (56, 58) et la plaque nervurée (16) est plus grande que la hauteur totale de la plaque de glissement (34), des plaques de compensation, des éventuelles couches intercalaires élastiques et de la barre de profilé (9) ou de la plaque d'appui (14) en métal ou en acier.

18. Superstructure de voie selon la revendication 1, caractérisée en ce que le mécanisme de serrage présente une bride de ressort approximativement en forme de C.

19. Superstructure de voie selon la revendication 1, caractérisée en ce qu'il est prévu un appui de la plaque nervurée (16) directement sur de l'acier, du bois ou du béton, sur du béton de construction, sur un béton de compensation ou de protection, sur des nervures en béton couvertes d'une couche de béton, sur des poutres isolées, sur une couche de compensation (par exemple en sylomère), sur un mortier de compensation ou sur une combinaison de plusieurs des matériaux susmentionnés.
